# EUROPÄISCHE PATENTSCHRIFT

(11) **EP 0 743 269 B1**
(45) Veröffentlichungstag und Bekanntmachung des Hinweises auf die Patenterteilung: **25.11.1998**
(21) Anmeldenummer: 96107644.5
(22) Anmeldetag: 14.05.1996
(51) Int. Cl.: B65H 31/06, B65H 29/22, B65H 29/42, B65H 29/14, G06K 13/12, B07C 3/06

(54) **Verteilfachstrecke für flache Sendungen**
Distribution line for flat objects
Voie de distribution pour objets plats

(30) Priorität: 19.05.1995 DE 19518442
(43) Veröffentlichungstag der Anmeldung: 20.11.1996
(73) Patentinhaber: SIEMENS AKTIENGESELLSCHAFT, 80333 München (DE)
(72) Erfinder: Gillmann, Arno, Dr., 78465 Konstanz (DE)

(56) Entgegenhaltungen:
- EP-B- 0 143 818
- FR-A- 2 561 632
- GB-A- 2 271 763
- US-A- 4 019 730

## Beschreibung

Die Erfindung bezieht sich auf eine Verteilfachstrecke gemäß dem Oberbegriff des Patentanspruches 1. Eine solche Verteilfachstrecke dient z.B. bei automatischen Briefverteilanlagen einer Grobverteilung der über die Förderstrecke nacheinander einlaufenden Briefe nach Postleitzahlgebieten und besteht demgemäß im Sinne der FIG 1 aus mehreren diesen Gebieten getrennt zugeordneten und hintereinander angeordneten Stapelfächern.

Über eine Fachstrecke mit Weichen werden die Sendungen den einzelnen Stapelfächern zugeordnet und darin abgestapelt. Am Eingang der Fachstrecke befindet sich eine Meßstrecke, in der geprüft wird, ob die Sendung zu lang oder die Lücke zwischen den aufeinander folgenden Sendungen zu klein ist. Die Lücke darf einen bestimmten Wert nicht unterschreiten, da sonst die Weiche nicht genügend Zeit hat, um in der Lücke zu öffnen oder zu schließen. Bei nicht bearbeitbaren Sendungen oder zu kleiner Lücke werden die Sendungen in einem Rückweisungsfach abgestapelt.

Aus der EP-B 0143818 ist eine Einrichtung gemäß dem Oberbegriff des Patentanspruches 1 bekannt, bei der flache Sendungen wie Briefe über eine Bandförderstrecke in senkrechter Lage nacheinander einlaufen und automatisch in die einzelnen Verteilfächer gestapelt werden. Dicht vor ihrer Stapelung erhalten die Sendungen in ihrem Förderweg entlang ihrer Längsachse eine versteifende Krümmung. Nachteilig an der bekannten vorgeschriebenen Einrichtung ist, daß beim Einstapeln von Sendungen mit Querlaschen oder Sichtfenstern die Sendungen ineinander verhaken können und somit nicht bis zur Stapelwand befördert werden. Dadurch wird ein manuelles Ausrichten der Sendungsstapel vor deren Weiterbearbeitung erforderlich.

In der US 4 019 730 A wird eine Lösung beschrieben, bei welcher eine Vorrichtung den Sendungsstapel bis kurz vor Eintreffen der nächsten zu stapelnden Sendung zusammendrückt. Nachteilig hierbei ist eine oszillierende Bewegung eines Exzenters.

Aufgabe der vorliegenden Erfindung ist es daher, eine Verteilfachstrecke anzugeben, bei der auch flache Sendungen mit Querlaschen oder Sichtfenstern ein Wandfrei gestapelt werden können. Diese Aufgabe wird durch eine Verteilfachstrecke nach Anspruch 1 gelöst.

Mit der Stapelrolle wird der Sendungsstapel zusammengedrückt und kurz vor dem Eintreffen der nächsten zu stapelnden Sendung in dem betreffenden Verteilfach die Stapelrolle von dem Sendungsstapel wegbewegt. So kann die nächste Sendung entlang des Leitblechs über die Stapelrolle in den entstandenen Spalt zwischen dem Sendungsstapel und der Stapelrolle befördert werden. Bis der Sendungsstapel sich aufgeweitet hat, ist die zu stapelnde Sendung sicher bis an die Stapelwand befördert.

Vorteilhafte Ausgestaltungen der Erfindung sind den abhängigen Ansprüchen zu entnehmen.

Vorteilhaft ist es, die Stapelrolle nur während des Einstapelvorgangs anzutreiben, um Beschädigungen an Sendungen zu verhindern, die dann auftreten können, wenn infolge hoher Verteilfachanzahl der Verteilstrecke in bestimmten Verteilfächern über lange Zeit keine neuen Sendungen abgestapelt werden. Eine besonders einfache und effektive Ausgestaltung des Verteilfaches ergibt sich, wenn die Stapelrolle während des Einstapelvorganges gegen ein sich bewegendes Transportband gedrückt wird und somit selbst in Drehbewegung gesetzt wird, in der übrigen Zeit von dem Transportband abgekoppelt ist und den Sendungsstapel zusammendrückt. Sofern eine Stapelspirale wegen der zu verteilenden Sendungen erforderlich sein sollte, ist es vorteilhaft, diese von der Stapelrolle, insbesondere über einen 0-Ring anzutreiben und insbesondere dann, wenn die Stapelrolle nur während des Einstapelns angetrieben wird. So werden Beschädigungen durch die Stapelspirale verhindert, sofern lange Zeit keine neue Sendung in das Stapelfach gelangt. Besonders vorteilhaft ist es, die Weiche und das Leitblech konkav auszugestalten. So kann auf eine spezielle Vorrichtung, wie eine zusätzliche Wulstrolle, wie sie aus der vorgenannten EP-B 0143818 bekannt ist, verzichtet werden. Dadurch kann der Abstand zwischen der Einstapelstelle und der Weichenstrecke reduziert und dazu genutzt werden, die Stapelfachkapazität zu erhöhen ohne die Zugängigkeit bei Störungen zu verschlechtern.

Schließlich ist es vorteilhaft das Leitblech mit einem Öffnungswinkel zur Stapelwand hin anzuordnen, so daß die Vorderkanten der Sendungen etwas auffächern können und der Stapeldruck unmittelbar vor der Stapelwand noch etwas geringer ist.

Die Erfindung wird nachfolgend anhand der Figuren 2 bis 4 für ein besonders bevorzugtes Ausführungsbeispiel näher erläutert. Es zeigen
Fig. 2 ein Stapelfach in Ansicht von oben in Ruheposition;
Fig. 3 das Stapelfach aus Fig. 2 in Einstapelposition;
Fig. 4 den Schnitt A-A aus Fig. 2.

Die Sendungen werden stehend zwischen den Transportbändern 2, 8 befördert. Das Transportband 2 wird beispielsweise von Rolle 9 oder Rolle 10 angetrieben, Transportband 8 wird nur mitgenommen. Dabei ist die Umschlingung um Rolle 11 gerade so groß, daß ein sicherer Sendungstransport gewährleistet ist. Die Stapelrolle 1 ist starr mit einer Hilfsrolle 1a verbunden. Die Hilfsrolle 1a enthält eine Rille zum Antrieb der Stapelspirale 5 über die Rolle 5a und einen O-Ring 6. Die Weiche 3 wird vorzugsweise von einem Klappankermagneten angetrieben und der Weichenflügel ist auf der dem Fach zugewandten Seite konvex ausgebildet. Die Achse der Stapelrolle 1 ist an einem Hebel 7 befestigt. Eine nicht dargestellte Feder drückt die Stapelrolle 1 in Ruheposition gegen den Sendungsstapel 14. In dieser Position dreht sich die Stapelrolle 1 nicht, da sie nicht vom Transportband 2 angetrieben wird; die Stapelspirale 5 steht somit ebenfalls still (Fig. 2). Vorzugsweise ein Magnet drückt die Stapelrolle 1 in der Einstapelposition gegen das Transportband 2 und hält sie dort während des Einstapelvorgangs. Das Leitblech 4 ist feststehend und zwischen der Weiche 3 und der Stapelrolle 1 konvex ausgebildet um die Längswölbung der einzustapelnden Sendung 15 zu fördern. Das Leitblech 4 weist einen Ausschnitt auf, durch den die Stapelrolle 1 sowohl in Einstapelposition als auch in Ruheposition durchtauchen kann. Das Leitblech 4 ist rechts von der Stapelrolle 1 nicht senkrecht zur Stapelwand 12 angeordnet, sondern mit einem Öffnungswinkel, so daß die Vorderkanten der einzustapelnden Sendungen 15 sich etwas auffächern können und unmittelbar vor der Stapelwand 12 der Stapeldruck noch etwas geringer ist. Das Einstapeln geschieht folgendermaßen:

Sobald die Vorderkante der in dem betreffenden Verteilfach einzustapelnden Sendung 15 die Lichtschranke 16 passiert hat, wird die Weiche 3 angesteuert. Mit einer bestimmten Verzögerung fällt sie wieder ab, nachdem die Hinterkante der einzustapelnden Sendung 15 die Lichtschranke passiert hat und somit sichergestellt ist, daß die Weiche passiert wurde. Die Stapelrolle 1 soll etwa die Geschwindigkeit erreicht haben, mit der die Sendungen zwischen den Transportbändern 2,8 befördert werden, wenn die Vorderkante der einzustapelnden Sendung 15 die Stapelrolle 1 erreicht, der Umklappvorgang der Stapelrolle 1 wird entsprechend ausgeführt. Die Drehzahl der Stapelspirale 5 ist dann entsprechend dem Verhältnis der Durchmesser der Rille 1a und der Rolle 5a. Wenn die Vorderkante der einzustapelnden Sendung 15 die Stapelwand 12 erreicht hat, wird die Stapelrolle 1 vom Transportband 2 getrennt. Die Stapelrolle 1 drückt dann erneut gegen den Sendungsstapel 14 und wird durch die Reibung gegen die Sendung 15 bis zum Stillstand abgebremst. Bei bestimmten Sendungsarten kann es vorteilhaft sein, den Antrieb der Stapelrolle abzuschalten, bevor die Sendung 15 die Stapelwand 12 berührt, um die Vorderkante der Sendung 15 weniger zu belasten.

Die Stapelspirale 5 liegt vor dem Leitblech 4 zwischen der Weiche 3 und der Stapelrolle 1. Sie ist so aufgebaut, daß sie die Unterkanten der einzustapelnden Sendungen 15 während deren Vorbeilauf erfaßt und die Längsteile der einzustapelnden Sendungen 15, die nicht die Stapelrolle 1 passieren, gegen den Sendungsstapel 14 drückt. Auf die Stapelspirale 5 kann verzichtet werden, wenn nur Sendungen gestapelt werden, deren Längssteifigkeit so groß ist, daß sie am Sendungsstapel 14 anliegen, auch wenn sie nur von der Stapelrolle 1 dagegen gedrückt werden. Das Stapelstützblech 13 ist verschieblich je nach der Dicke des Sendungsstapel 14 angeordnet.

Der Fachboden 17 ist vorteilhafterweise gegen die Horizontale leicht geneigt. Damit reduziert sich die Zunahme des stapeldrucks mit wachsendem Stapel, so daß der Abdrück-Effekt der ausgekoppelten Stapelrolle 1 weitgehend erhalten bleibt.

Werden zwei oder mehr Sendungen hintereinander in das gleiche Fach sortiert, so bleibt der Magnet an der Weiche 3 angezogen. Die Stapelrolle 1 wird jedoch jeweils vom Transportband 2 abgekoppelt, um den Sendungsstapel 14 zumindest teilweise zusammenzudrücken. Bei kürzeren Sendungen kann die Zeit nicht ausreichend sein, um den Sendungsstapel 14 vollständig zusammenzudrücken bevor wieder eingekuppelt werden muß. Kürzere Sendungen, wie z.B. Postkarten oder DINC6-Sendungen weisen jedoch kaum Querlaschen oder Sichtfenster auf, so daß die gewünschte Funktion nicht nennenswert beeinträchtigt wird. Die entsprechenden optimalen Schaltzeiten für die Weiche 3 und die Stapelrolle 1 hängen von den Abmessungen der Verteilfachstrecke, den einzelnen Verteilfächern, der Geschwindigkeit der Sendungen und den Mindestabständen zwischen den Sendungen ab.

## Patentansprüche

1. Verteilfachstrecke für flache, über eine Förderstrecke in senkrechter Lage nacheinander einlaufende Sendungen (15) wie Briefe, mit mehreren hintereinander angeordneten Stapelfächern, denen die Sendungen über den einzelnen Fächern getrennt zugeordnete Weichen (3) zuführbar sind und in der die Sendungen über ein Leitblech (4) und eine Stapelrolle (1) bis zu einer Stapelwand so beförderbar sind, daß ein Sendungsstapel (14) gebildet wird, **dadurch gekennzeichnet**, daß eine Führung der den Sendungsstapel (14) zusammendrückenden Stapelrolle (1) so ausgebildet ist, daß die Stapelrolle (1) kurz vor dem Eintreffen der nächsten zu stapelnden Sendung (15) so von dem Sendungsstapel (14) wegbewegt wird, daß die nächste Sendung (15) von der Stapelrolle (1) in den entsprechenden Spalt zwischen dem Sendungsstapel (14) und der Stapelrolle (1) bis zur Stapelwand (12) befördert werden kann.

2. Verteilfachstrecke nach Anspruch 1, **dadurch gekennzeichnet**, daß die Stapelrolle (1) über einen Hebel (7) in ihrer Lage veränderbar ist.

3. Verteilfachstrecke nach einem der vorstehenden Ansprüche, **dadurch gekennzeichnet**, daß die Stapelrolle (1) nur während des Einstapelvorgangs angetrieben ist.

4. Verteilfachstrecke nach Anspruch 3, **dadurch gekennzeichnet**, daß die Stapelrolle (1) während des Einstapelns gegen ein Transportstreckenband (2) gedrückt wird und dadurch angetrieben wird.

5. Verteilfachstrecke nach Anspruch 4, **dadurch gekennzeichnet**, daß die Stapelrolle (1) mit einer Feder gegen den Sendungsstapel (14) gedrückt wird und ein Magnet die Stapelrolle (1) beim Einstapeln gegen das Transportstreckenband (2) drückt.

6. Verteilfachstrecke nach einem der vorstehenden Ansprüche, **dadurch gekennzeichnet**, daß eine Stapelspirale (5) von einer Hilfsrolle (la) über einen O-Ring (6) angetrieben ist, wobei die Hilfsrolle (la) starr mit der Stapelrolle (1) verbunden ist.

7. Verteilfachstrecke nach einem der vorstehenden Ansprüche, **dadurch gekennzeichnet**, daß die Weiche (3) und das Leitblech (4) in Längsrichtung konvex ausgestaltet sind.

8. Verteilfachstrecke nach einem der vorstehenden Ansprüche, **dadurch gekennzeichnet**, daß das Leitblech (4) mit einem Öffnungswinkel zur Stapelwand (12) angeordnet ist.

## Claims

1. Distribution line for flat items of mail (15), such as letters, which run in one after the other in a vertical position via a conveying line, having a plurality of stacking compartments which are arranged one behind the other, to which the items of mail can be fed via the diverters (3), assigned separately to the individual compartments, and in which the items of mail can be conveyed, via a directing plate (4) and a stacking roller (1), up to a stacking wall such that a mail stack (14) is formed, characterized in that guidance for the stacking roller (1), which compresses the mail stack (14), is such that, shortly before the next item of mail (15) which is to be stacked arrives, the stacking roller (1) is moved away from the mail stack (14) such that the next item of mail (15) can be conveyed, by the stacking roller (1), into the corresponding gap between the mail stack (14) and the stacking roller (1) and up to the stacking wall (12).

2. Distribution line according to Claim 1, characterized in that the position of the stacking roller (1) can be changed via a lever (7).

3. Distribution line according to one of the preceding claims, characterized in that the stacking roller (1) is only driven during the stacking operation.

4. Distribution line according to Claim 3, characterized in that, during the stacking operation, the stacking roller (1) is forced against a transporting belt (2) and is driven as a result.

5. Distribution line according to Claim 4, characterized in that the stacking roller (1) is forced against the mail stack (14) by a spring, and a magnet forces the stacking roller (1) against the transporting belt (2) during the stacking operation.

6. Distribution line according to one of the preceding claims, characterized in that a stacking helix (5) is driven by an auxiliary roller (la) via an O-ring (6), the auxiliary roller (la) being connected rigidly to the stacking roller (1).

7. Distribution line according to one of the preceding claims, characterized in that the diverter (3) and the directing plate (4) are configured to be convex in the longitudinal direction.

8. Distribution line according to one of the preceding claims, characterized in that the directing plate (4) is arranged at an apex angle with respect to the stacking wall (12).

## Revendications

1. Voie de distribution à cases de routage pour des envois (15) plats, tels que des lettres, entrant successivement en position verticale, par l'intermédiaire d'une voie de transport, comprenant plusieurs cases d'empilement disposées les unes à la suite des autres, auxquelles les envois peuvent être amenés par l'intermédiaire d'aiguillages (3) affectés séparément aux cases individuelles, et dans lesquelles les envois peuvent être transportés par l'intermédiaire d'une tôle-guide (4) et d'un galet d'empilement (1), jusqu'à une paroi d'empilement de manière telle, que soit formée une pile (14) d'envois, **caractérisée** en ce qu'un guidage du galet d'empilement (1) comprimant la pile d'envois (14) est réalisé de façon telle, que le galet d'empilement (1), un court instant avant l'entrée de l'envoi (15) suivant à empiler, soit éloigné de la pile (14) d'envois de façon telle, que l'envoi (15) suivant puisse être transporté par le galet d'empilement (1) dans l'interstice correspondant entre la pile (14) d'envois et le galet d'empilement (1), jusqu'à la paroi d'empilement (12).

2. Voie de distribution à cases de routage selon la revendication 1, **caractérisée** en ce que la position du galet d'empilement (1) peut être modifiée par l'intermédiaire d'un levier (7).

3. Voie de distribution à cases de routage selon l'une des revendications précédentes, **caractérisée** en ce que le galet d'empilement (1) est entraîné uniquement pendant la phase d'empilement.

4. Voie de distribution à cases de routage selon la revendication 3, **caractérisée** en ce que durant la phase d'empilement, le gaiet d'empilement (1) est pressé contre une bande (2) de voie de transport et est ainsi entraîné.

5. Voie de distribution à cases de routage selon la revendication 4, **caractérisée** en ce que le galet d'empilement (1) est pressé contre la pile (14) d'envois à l'aide d'un ressort, et un aimant presse le galet d'empilement (1) contre la bande (2) de voie de transport lors de l'empilement.

6. Voie de distribution à cases de routage selon l'une des revendications précédentes, **caractérisée** en ce qu'une spirale d'empilement (5) est entraînée par un galet auxiliaire (la), par l'intermédiaire d'un joint torique (6), le galet auxiliaire (la) étant relié de manière rigide au galet d'empilement (1).

7. Voie de distribution à cases de routage selon l'une des revendications précédentes, **caractérisée** en ce que l'aiguillage (3) et la tôle-guide (4) sont de configuration convexe dans la direction longitudinale.

8. Voie de distribution à cases de routage selon l'une des revendications précédentes, **caractérisée** en ce que la tôle-guide (4) est disposée de manière à former un angle d'ouverture par rapport à la paroi d'empilement (12).
